# EUROPÄISCHE PATENTSCHRIFT

(11) **EP 3 442 713 B1**
(45) Veröffentlichungstag und Bekanntmachung des Hinweises auf die Patenterteilung: **05.08.2020**
(21) Anmeldenummer: 16720368.6
(22) Anmeldetag: 15.04.2016
(51) Int. Cl.: B05B 1/30, B05B 12/00, B05B 9/01, B08B 3/02

(54) **VENTILEINRICHTUNG UND VENTILPISTOLE FÜR EIN HOCHDRUCKREINIGUNGSGERÄT**
VALVE DEVICE AND VALVE GUN FOR A HIGH-PRESSURE CLEANING DEVICE
ENSEMBLE SOUPAPE ET PISTOLET À SOUPAPE POUR UN NETTOYEUR HAUTE PRESSION

(43) Veröffentlichungstag der Anmeldung: 20.02.2019
(73) Patentinhaber: Alfred Kärcher SE & Co. KG, 71364 Winnenden (DE)
(72) Erfinder: EFFERL, Martin, 73635 Rudersberg (DE); KNÖDLER, Daniel, 71549 Auenwald (DE); SEITTER, Ralph, 71522 Backnang (DE); MANOCCIO, Daniel, 71364 Winnenden (DE); WEISS, Benjamin, 71364 Winnenden (DE); HOLZWARTH, Wolfgang, 73635 Rudersberg (DE); BREUER, Christoph, 70734 Fellbach (DE)
(74) Vertreter: Hoeger, Stellrecht & Partner Patentanwälte mbB
(86) Internationale Anmeldenummer: PCT/EP2016/058422
(87) Internationale Veröffentlichungsnummer: WO 2017/178074

(56) Entgegenhaltungen:
- EP-A1- 2 602 518
- WO-A1-2015/086085
- GB-A- 513 013

## Beschreibung

Die Erfindung betrifft eine Ventileinrichtung für ein Hochdruckreinigungsgerät zur Steuerung der Strömung einer Reinigungsflüssigkeit, insbesondere zur kontrollierten Abgabe einer Reinigungsflüssigkeit, mit einem Ventilgehäuse, das einen sich von einem Ventileinlass zu einem Ventilauslass erstreckenden Durchgangskanal aufweist, in dem ein Ventilsitzelement angeordnet ist, das einen Ventilsitz ausbildet, und in dem ein Schließkörper angeordnet ist, der von einer Schließfeder mit einer Schließkraft in Richtung auf den Ventilsitz beaufschlagt ist und in einer Schließstellung am Ventilsitz anliegt und durch Verschieben eines Ventilstößels der Ventileinrichtung in eine zum Ventilsitz beabstandete Offenstellung bewegbar ist.

Außerdem betrifft die Erfindung eine Ventilpistole für ein Hochdruckreinigungsgerät mit einer derartigen Ventileinrichtung.

Mit Hilfe eines Hochdruckreinigungsgeräts kann eine Reinigungsflüssigkeit unter Druck gesetzt und auf einen zu reinigenden Gegenstand gerichtet werden. Als Reinigungsflüssigkeit wird üblicherweise Wasser verwendet, dem eine Reinigungschemikalie beigemischt sein kann. Die Steuerung der Strömung der Reinigungsflüssigkeit erfolgt mittels mindestens einer Ventileinrichtung, mit deren Hilfe insbesondere die Abgabe von Reinigungsflüssigkeit gesteuert werden kann. Die Ventileinrichtung weist ein Ventilgehäuse auf mit einem sich von einem Ventileinlass zu einem Ventilauslass erstreckenden Durchgangskanal. Im Durchgangskanal ist ein Ventilsitzelement angeordnet, das einen Ventilsitz ausbildet. Außerdem ist im Durchgangskanal ein Schließkörper angeordnet, der von einer Schließfeder mit einer Schließkraft in Richtung auf den Ventilsitz beaufschlagt ist. Durch Verschieben eines Ventilstößels der Ventileinrichtung kann der Schließkörper in eine zum Ventilsitz beabstandete Offenstellung bewegt werden, in der er eine Strömungsverbindung vom Ventileinlass zum Ventilauslass freigibt. In der Schließstellung des Ventilkörpers wird die Strömungsverbindung zwischen dem Ventileinlass und dem Ventilauslass unterbrochen.

Die Abgabe von unter Druck gesetzter Reinigungsflüssigkeit erfolgt häufig mit Hilfe einer Ventilpistole, die eine derartige Ventileinrichtung aufweist. An den Ventileinlass der Ventileinrichtung kann beispielsweise ein Druckschlauch angeschlossen werden, über den die Reinigungsflüssigkeit der Ventileinrichtung zugeführt werden kann, und an den Ventilauslass kann beispielsweise eine Sprühlanze angeschlossen werden, über die die Reinigungsflüssigkeit auf einen zu reinigenden Gegenstand gerichtet werden kann.

Das Ventilsitzelement und der Schließkörper unterliegen häufig einer hohen Belastung, da der Druck der Reinigungsflüssigkeit mehr als 100 bar, insbesondere mehr als 150 bar, betragen kann. Außerdem weist die Reinigungsflüssigkeit in vielen Fällen eine hohe Temperatur auf, beispielsweise eine Temperatur von mehr als 70 °C. Beim Übergang aus der Offenstellung in die Schließstellung übt der Schließkörper schlagartig eine hohe mechanische Belastung auf den Ventilsitz aus.

Um den hohen Belastungen standhalten zu können, wird in der DE 89 12 046 U1 die Möglichkeit erwähnt, als Material für das Ventilsitzelement und/oder für den Schließkörper eine Keramik zu verwenden. Da jedoch die Reinigungsflüssigkeit in vielen Fällen Kalk- oder Rostpartikel oder auch abrasive Partikel mit sich führt, die beim Übergang des Schließkörpers von der Offenstellung in die Schließstellung mit hoher Energie gegen den Ventilsitz gepresst werden und die in der Offenstellung des Schließkörpers aufgrund der meist hohen Strömungsgeschwindigkeit, die die Reinigungsflüssigkeit im Bereich des Ventilsitzes aufweist, schleifend auf das Ventilsitzelement einwirken, wird in der DE 89 12 046 U1 vorgeschlagen, den Ventilsitz als elastisches Dichtungsorgan aus einem abriebfesten Material auszugestalten. Der Einsatz derartiger elastischer Dichtungsorgane erhöht allerdings die Montagekosten der Ventileinrichtungen. Außerdem können derartige elastische Dichtungsorgane den hohen Belastungen, die bei Einsatz stark erhitzter und unter hohem Druck stehender Reinigungsflüssigkeit auftreten, häufig nicht allzu lange standhalten.

Ein manuell betätigbares Ventil mit einem Ventilsitzelement, das einen Ventilsitz ausbildet, und mit einem Schließkörper, der von einer Schließfeder mit einer Schließkraft in Richtung auf den Ventilsitz beaufschlagt ist, wird in der GB 513 013 A offenbart. Der Schließkörper liegt in einer Schließstellung am Ventilsitz an und kann durch Verschieben eines Ventilstößels in eine zum Ventilsitz beabstandete Offenstellung bewegt werden.

Aus der EP 2 602 518 A1 ist ein Rückschlagventil mit einem kugelförmigen Schließkörper und einem Ventilsitzelement mit einem komplementär zur Außenfläche des Schließkörpers ausgestalteten Ventilsitz bekannt. Zur Herstellung des Ventilsitzelements und des Schließkörpers werden keramische Materialien wie beispielsweise Aluminiumoxid oder Zirkoniumoxid vorgeschlagen.

Aufgabe der vorliegenden Erfindung ist es, eine Ventileinrichtung der eingangs genannten Art derart weiterzubilden, dass sie auch bei Einsatz stark erhitzter und unter hohem Druck stehender Reinigungsflüssigkeit eine verbesserte Standzeit aufweist.

Diese Aufgabe wird durch eine Ventileinrichtung mit den Merkmalen von Patentanspruch 1 gelöst.

Bei der erfindungsgemäßen Ventileinrichtung besteht zumindest der den Ventilsitz ausbildende Ventilsitzbereich des Ventilsitzelements aus einer Aluminiumoxidkeramik, die einen sehr hohen Reinheitsgrad, nämlich einen Reinheitsgrad von mindestens 99,8% aufweist, oder aus einer Dispersionskeramik auf Basis von Aluminiumoxid mit dispergiertem Zirkoniumoxid. Es hat sich gezeigt, dass die Ventileinrichtung durch den Einsatz derartiger Keramikmaterialien den Belastungen, die bei Einsatz einer stark erhitzten und unter hohem Druck stehenden Reinigungsflüssigkeit auftreten, über lange Zeit zuverlässig standhalten kann, ohne dass ein zusätzliches, Energie aufnehmendes elastisches Material verwendet werden muss. Bei Einsatz einer Aluminiumoxidkeramik ist allerdings ein Reinheitsgrad von mindestens 99,8% erforderlich. Statt einer Aluminiumoxidkeramik mit einem derart hohen Reinheitsgrad kann auch eine Dispersionskeramik zum Einsatz kommen auf Basis von Aluminiumoxid, das mit Zirkoniumoxid verstärkt ist. Derartige Dispersionskeramiken werden auch als ZTA-Keramiken bezeichnet, wobei die Abkürzung ZTA für "Zirconia Toughened Aluminum Oxide" steht.

Die zum Einsatz kommenden Keramikmaterialien weisen eine hohe Härte und eine hohe Schlagzähigkeit auf und können daher über lange Zeit den Belastungen standhalten, die bei Einsatz der Ventileinrichtung in einem Hochdruckreinigungsgerät, insbesondere in einer Ventilpistole eines Hochdruckreinigungsgeräts, auftreten.

Das Ventilsitzelement weist eine konische Dichtfläche auf, die den Ventilsitz ausbildet. Eine derart ausgestaltete Dichtfläche lässt sich kostengünstig herstellen und insbesondere auch kostengünstig bearbeiten, um die Oberflächengüte zu verbessern.

Nimmt der Schließkörper seine Schließstellung ein, so weist die Reinigungsflüssigkeit stromaufwärts des Schließkörpers und des Ventilsitzes häufig einen hohen Druck auf. Die Bewegung des Schließkörpers aus der Schließstellung in die Offenstellung erfolgt bevorzugt entgegen dem Druck der Reinigungsflüssigkeit und auch entgegen der von der Schließfeder auf den Schließkörper ausgeübten Schließkraft. Um den Übergang des Schließkörpers von der Schließstellung in die Offenstellung zu erleichtern, weist das Ventilsitzelement eine der Dichtfläche in Strömungsrichtung der Reinigungsflüssigkeit unmittelbar vorgelagerte Strömungsleitfläche auf, die sich in Strömungsrichtung der Reinigungsflüssigkeit verjüngt. Die Dichtfläche bildet den Ventilsitz aus, an dem der Schließkörper in der Schließstellung anliegt. Hebt der Schließkörper von der Dichtfläche ab, so kann Reinigungsflüssigkeit über die Strömungsleitfläche zur Dichtfläche gelangen und von dieser durch eine Durchgangsöffnung des Ventilsitzelements hindurch zum Ventilauslass strömen. Es hat sich gezeigt, dass durch die Bereitstellung der Strömungsleitfläche, die bezogen auf die Strömungsrichtung der Reinigungsflüssigkeit der Dichtfläche unmittelbar vorgelagert ist, der Übergang des Schließkörpers von der Schließstellung in die Offenstellung erleichtert werden kann, wobei bereits bei einem geringfügigen Abheben des Schließkörpers von der Dichtfläche der auf den Schließkörper einwirkende Druck der Reinigungsflüssigkeit abgesenkt werden kann.

Von Vorteil ist es, wenn auch der Schließkörper zumindest in einem in der Schließstellung am Ventilsitz anliegenden Anlagebereich aus einer Aluminiumoxid-Keramik mit einem Reinheitsgrad von mindestens 99,8% oder aus einer Dispersionskeramik auf Basis von Aluminiumoxid mit dispergiertem Zirkoniumoxid besteht. Dies verleiht der Ventileinrichtung eine besonders hohe Belastbarkeit.

Es kann vorgesehen sein, dass lediglich der Ventilsitzbereich des Ventilsitzelements und/oder der in der Schließstellung am Ventilsitz anliegende Anlagebereich des Schließkörpers aus den genannten Keramikmaterialien bestehen. Von Vorteil ist es allerdings, wenn das Ventilsitzelement und/oder der Schließkörper vollständig aus einer Aluminiumoxidkeramik mit einem Reinheitsgrad von mindestens 99,8% oder aus einer Dispersionskeramik auf Basis von Aluminiumoxid mit dispergiertem Zirkoniumoxid bestehen.

Das Ventilsitzelement und/oder der Schließkörper können in einem Sinterverfahren aus den genannten Keramikmaterialien hergestellt werden. Günstigerweise wird nur das Ventilsitzelement im Bereich des Ventilsitzes einer Nachbearbeitung unterzogen, um dem Ventilsitz eine hohe Oberflächengüte zu verleihen. Zur Nachbearbeitung kann der Bereich des Ventilsitzes beispielsweise geschliffen oder geläppt werden.

Von Vorteil ist es, wenn das Ventilsitzelement und der Schließkörper aus dem gleichen Keramikmaterial bestehen. Bei einer derartigen Ausgestaltung kommt für das Ventilsitzelement und für den Schließkörper entweder dieselbe Aluminiumoxidkeramik mit einem Reinheitsgrad von mindestens 99,8% oder aber dieselbe Dispersionskeramik auf Basis von Aluminiumoxid mit dispergiertem Zirkoniumoxid zum Einsatz.

Der Anteil des Zirkoniumoxids bei der erwähnten Dispersionskeramik beträgt günstigerweise maximal 25%.

Es kann beispielsweise vorgesehen sein, dass die Dichtfläche geschliffen oder geläppt ist, um die Oberflächengüte zu verbessern.

Bevorzugt weist die Dichtfläche einen Mittenrauwert von maximal 1,0 µm, insbesondere einen Mittenrauwert von maximal 0,8 µm auf. Als Mittenrauwert wird das arithmetische Mittel der Abweichungen von einer Mittellinie verstanden.

Der Schließkörper ist vorteilhafterweise kugelförmig ausgebildet.

Die Strömungsleitfläche ist günstigerweise konisch ausgestaltet.

Bevorzugt ist der Öffnungswinkel der konisch ausgebildeten Strömungsleitfläche größer als der Öffnungswinkel der konisch ausgebildeten Dichtfläche. Als Öffnungswinkel wird hierbei das Doppelte des Winkels zwischen den Mantellinien und der Mittelachse der Strömungsleitfläche bzw. der Dichtfläche verstanden.

Der Öffnungswinkel der konischen Dichtfläche kann beispielsweise etwa 65° bis 68° betragen.

Der Öffnungswinkel der konischen Strömungsleitfläche kann beispielsweise mindestens 69° betragen.

Das Ventilsitzelement ist bei einer bevorzugten Ausgestaltung der Erfindung rotationssymmetrisch zu einer Mittelachse des Ventilsitzelements ausgestaltet. Die rotationssymmetrische Ausgestaltung des Ventilsitzelements erleichtert dessen Herstellung. Wie bereits erwähnt, kann zur Herstellung des Ventilsitzelements beispielsweise ein Sinterverfahren zum Einsatz kommen.

Bevorzugt weist das Ventilsitzelement eine dem Ventileinlass abgewandte Stützfläche auf, mit der es an einer dem Ventilsitzelement zugeordneten Durchmesserverengung des Durchgangskanals anliegt. Der sich vom Ventileinlass zum Ventilauslass erstreckende Durchgangskanal weist somit eine Durchmesserverengung auf, an der sich das Ventilsitzelement abstützt.

Die dem Ventilsitzelement zugeordnete Durchmesserverengung des Durchgangskanals bildet bei einer vorteilhaften Ausgestaltung der Erfindung eine radial nach innen gerichtete Stufe aus.

Um das Ventilsitzelement gegenüber dem Durchgangskanal abzudichten, ist es von Vorteil, wenn das Ventilsitzelement eine die Stützfläche in Umfangsrichtung umgebende Ausnehmung aufweist, in der ein Dichtelement angeordnet ist, beispielsweise ein Dichtring. Die Ausnehmung kann beispielsweise eine stufige Änderung des Außendurchmessers Ventilsitzelements ausbilden.

Das Ventilsitzelement kann beispielsweise als Hohlzylinder ausgestaltet sein, dessen Außendurchmesser sich in Richtung auf die Stützfläche stufig verringert, wobei der Bereich mit verringertem Außendurchmesser von einem Dichtring umgeben ist.

Das Ventilsitzelement weist eine sich in Strömungsrichtung der Reinigungsflüssigkeit an den Ventilsitz anschließende, sich koaxial zu einer Mittelachse des Ventilsitzelements erstreckende Durchgangsöffnung auf, über die die Reinigungsflüssigkeit zum Ventilauslass strömen kann, wenn der Schließkörper seine Offenstellung einnimmt. Von Vorteil ist es, wenn die Durchgangsöffnung einen dem Ventilsitz abgewandten Endabschnitt aufweist, der sich in Strömungsrichtung der Reinigungsflüssigkeit kontinuierlich erweitert. Es hat sich gezeigt, dass dadurch der Strömungswiderstand des Ventilsitzelements verringert werden kann, und dies wiederum hat zur Folge, dass die von der Reinigungsflüssigkeit auf das Ventilsitzelement ausgeübte Belastung reduziert werden kann. Der Endabschnitt kann beispielsweise konisch ausgestaltet sein.

Günstig ist es, wenn der Durchmesser des sich vom Ventileinlass zum Ventilauslass erstreckenden Durchgangskanals in dem sich in Strömungsrichtung der Reinigungsflüssigkeit unmittelbar an das Ventilsitzelement anschließenden Bereich größer ist als der größte Durchmesser des Endabschnitts der Durchgangsöffnung des Ventilsitzelements. Die Durchgangsöffnung des Ventilsitzelements bildet bei einer derartigen Ausgestaltung bevorzugt den Bereich mit geringstem Strömungsquerschnitt aus, den die Reinigungsflüssigkeit auf dem Weg vom Ventileinlass zum Ventilauslass durchströmt. Dieser Bereich kann sehr kurz gehalten werden, so dass die Reinigungsflüssigkeit beim Durchströmen der Ventileinrichtung nur verhältnismäßig geringen Strömungsverlusten unterliegt.

Bevorzugt ist im Durchgangskanal bezogen auf die Strömungsrichtung der Reinigungsflüssigkeit stromaufwärts des Ventilsitzelements ein Federhalter festgelegt, an dem sich die Schließfeder abstützt.

Der Federhalter ist vorteilhafterweise in einen Aufnahmeabschnitt des Durchgangskanals eingepresst, wobei das Ventilsitzelement, der Schließkörper und die Schließfeder im Aufnahmeabschnitt angeordnet sind. Der Federhalter weist bei einer derartigen Ausgestaltung einen Einpressbereich auf, der mit dem Aufnahmeabschnitt des Durchgangskanal eine Presspassung ausbildet, die sicherstellt, dass der Federhalter im Durchgangskanal unverschieblich und unverdrehbar gehalten ist, sich unter der Wirkung der von Schließfeder ausgeübten Kraft also nicht unbeabsichtigt bewegt.

Der Aufnahmeabschnitt des Durchgangskanals ist bei einer vorteilhaften Ausgestaltung der Erfindung geradlinig, zylindrisch und stufenlos ausgebildet. Dies erleichtert die Herstellung des Ventilgehäuses und die Montage des Ventilsitzelements, des Schließkörpers und der Schließfeder sowie das Einpressen des Federhalters in den Aufnahmeabschnitt.

Von besonderem Vorteil ist es, wenn der Durchgangskanal eine dem Federhalter zugeordnete Durchmesserverengung aufweist, an der sich der Federhalter vorzugsweise mit einem Stützflansch abstützt. Der Aufnahmeabschnitt des Durchgangskanals kann sich beispielsweise von der dem Federhalter zugeordneten Durchmesserverengung bis zu der dem Ventilsitzelement zugeordneten Durchmesserverengung erstrecken. Bei der Montage der Ventileinrichtung kann das Ventilsitzelement so weit in den Aufnahmeabschnitt eingesetzt werden, dass es mit seiner Stützfläche an der dem Ventilsitzelement zugeordneten Durchmesserverengung zur Anlage gelangt. Anschließend können der Schließkörper und die Schließfeder in den Aufnahmeabschnitt eingesetzt werden, und nach Einsetzen des Schließkörpers und der Schließfeder kann der Federhalter mit seinem Einpressbereich so weit in den Aufnahmeabschnitt eingepresst werden, bis er mit seinem Stützflansch an der dem Federhalter zugeordneten Durchmesserverengung des Durchgangskanals zur Anlage gelangt. Das Federelement nimmt in dieser Stellung einen vorgegebenen Abstand zum Ventilsitzelement ein, und dies wiederum hat zur Folge, dass die Schließfeder, die sich am Federhalter abstützt, auf den Schließkörper eine vorgegebene Schließkraft ausübt.

Die dem Federhalter zugeordnete Durchmesserverengung des Durchgangskanals ist günstigerweise in Form einer radial nach innen gerichteten Stufe ausgestaltet.

Zwischen der Schließfeder und dem Schließkörper ist bei einer vorteilhaften Ausführungsform der Erfindung ein Kraftübertragungselement angeordnet. Mit Hilfe des Kraftübertragungselements kann die von der Schließfeder ausgeübte Schließkraft gleichmäßig auf den Schließkörper übertragen werden, so dass dieser in der Schließstellung dicht am Ventilsitz anliegt, wobei der Schließkörper praktisch nur koaxial zur Strömungsrichtung der Reinigungsflüssigkeit mit einer Schließkraft beaufschlagt wird und quer zur Strömungsrichtung ausgerichtete Kräfte gering gehalten werden können. Das Kraftübertragungselement bildet eine Führung für den Schließkörper aus.

Das Kraftübertragungselement besteht günstigerweise aus einem nicht-keramischen Werkstoff. Es kann beispielsweise vorgesehen sein, dass das Kraftübertragungselement aus Metall, insbesondere aus Messing oder Stahl, besteht, oder auch aus einem Kunststoffmaterial.

Bevorzugt weist das Kraftübertragungselement einen Federaufnahmeabschnitt zur Aufnahme eines dem Kraftübertragungselement zugewandten Endbereichs der Schließfeder und einen Schließkörperaufnahmeabschnitt zur Aufnahme eines dem Kraftübertragungselement zugewandten Endbereichs des Schließkörpers auf.

Die Schließfeder ist günstigerweise als Schraubenfeder ausgestaltet, die mit ihrem dem Kraftübertragungselement zugewandten Endbereich den Federaufnahmeabschnitt umgibt oder in den Federaufnahmeabschnitt eintaucht.

Der Schließkörperaufnahmeabschnitt bildet bevorzugt eine Vertiefung auf, beispielsweise eine pfannenartige Vertiefung, in die der Schließkörper eintaucht.

Von besonderem Vorteil ist es, wenn der Federhalter einen in Strömungsrichtung der Reinigungsflüssigkeit ausgerichteten Längskanal aufweist, der sich über eine nach außen gerichtete Stufe erweitert, wobei sich die Schließfeder an der Stufe abstützt und wobei mindestens ein Umgehungskanal, bezogen auf die Strömungsrichtung der Reinigungsflüssigkeit stromaufwärts der Stufe, vom Längskanal abzweigt. Der Umgehungskanal ermöglicht es der Reinigungsflüssigkeit, den am Federhalter angeordneten Endbereich der Schließfeder zu umströmen. Dadurch können die Strömungsverluste, die die Reinigungsflüssigkeit erleidet, gering gehalten werden.

Der mindestens eine Umgehungskanal kann schräg oder senkrecht zum Längskanal ausgerichtet sein.

Von Vorteil ist es, wenn der mindestens eine Umgehungskanal als Nut ausgestaltet ist, die in die der Schließfeder zugewandte Endfläche des Federhalters eingeformt ist. Die Schließfeder kann sich an der Endfläche des Federhalters abstützen, und über die in die Endfläche eingeformte Nut kann zumindest ein Teil der Reinigungsflüssigkeit den an der Endfläche anliegenden Bereich der Schließfeder außenseitig umströmen.

Bevorzugt weist die der Schließfeder zugewandte Endfläche des Federhalters zwei kreuzförmig angeordnete Nuten auf, die jeweils Umgehungskanäle ausbilden.

Wie eingangs erwähnt betrifft die Erfindung auch eine Ventilpistole für ein Hochdruckreinigungsgerät mit einer Ventileinrichtung der voranstehend erläuterten Art. Die Ventilpistole weist einen mechanisch mit dem Ventilstößel gekoppelten Auslösehebel auf, der um eine Schwenkachse verschwenkbar gelagert ist. Der Auslösehebel ist zwischen einer Ruhestellung und einer Freigabestellung hin und her verschwenkbar. Beim Verschwenken des Auslösehebels von der Ruhestellung in die Freigabestellung wird der mechanisch mit dem Auslösehebel gekoppelte Ventilstößel in Richtung auf den Ventileinlass verschoben, und dies wiederum hat zur Folge, dass der Schließkörper aus seiner Schließstellung in seine Offenstellung übergeht. Wird der Auslösehebel von seiner Freigabestellung zurück in seine Ruhestellung verschwenkt, so bewegt sich der Schließkörper unter der Wirkung der auf ihn einwirkenden Schließkraft zurück in die Schließstellung, wobei er den Ventilstößel in seine Ausgangsstellung zurück verschiebt.

Die nachfolgende Beschreibung einer vorteilhaften Ausführungsform der Erfindung dient im Zusammenhang mit der Zeichnung der näheren Erläuterung. Es zeigen:
- Figur 1:: eine schematische Schnittansicht einer Ventilpistole;
- Figur 2:: eine vergrößerte Darstellung einer Ventileinrichtung der Ventilpistole aus Figur 1;
- Figur 3:: eine vergrößerte Darstellung von Detail A aus Figur 2;
- Figur 4:: eine vergrößerte Schnittansicht eines Ventilsitzelements der Ventileinrichtung aus Figur 2.

In Figur 1 ist eine vorteilhafte Ausführungsform einer erfindungsgemäßen Ventilpistole schematisch dargestellt und insgesamt mit dem Bezugszeichen 10 belegt. Die Ventilpistole 10 umfasst ein Pistolengehäuse 12, das in üblicher Weise von einer ersten Gehäuseschale 14 und einer in der Zeichnung nicht dargestellten zweiten Gehäuseschale gebildet wird. Das Pistolengehäuse 12 weist einen zentralen Gehäusebereich 16 auf, der zwischen einem vorderen Gehäusebereich 18 und einem rückwärtigen Gehäusebereich 20 angeordnet ist.

Der vordere Gehäusebereich 18 nimmt eine vorteilhafte Ausführungsform einer erfindungsgemäßen Ventileinrichtung 22 auf. Die Ventileinrichtung 22 weist ein Ventilgehäuse 24 auf mit einem Ventileinlass 26 und einem Ventilauslass 28. Über einen Durchgangskanal 30 steht der Ventileinlass 26 mit dem Ventilauslass 28 in Strömungsverbindung.

Der Ventilauslass 28 ragt bei der dargestellten Ausführungsform aus einer Vorderseite 32 des Pistolengehäuses 12 hervor. An den Ventilauslass 28 kann eine Flüssigkeitsabgabeleitung, beispielsweise eine Sprühlanze, angeschlossen werden. Der Ventileinlass 26 ragt bei der dargestellten Ausführungsform aus einer Unterseite 34 des Pistolengehäuses 12 hervor. An den Ventileinlass 26 kann eine Flüssigkeitszufuhrleitung angeschlossen werden. Im dargestellten Ausführungsbeispiel ist an den Ventileinlass 26 ein Druckschlauch 36 angeschlossen. Der Druckschlauch 36 weist einen Schlauchnippel 38 auf, der in den Ventileinlass 26 des Ventilgehäuses 24 eingeführt und mittels einer Überwurfmutter 40 am Ventilgehäuse 24 festgelegt ist. Die Überwurfmutter 40 ist im dargestellten Ausführungsbeispiel von einem Knickschutz 42 umgeben.

Vom rückwärtigen Gehäusebereich 20 des Pistolengehäuses 12 steht ein Griff 44 ab, von dessen freiem Endbereich 46 sich bei der dargestellten Ausführungsform ein Schutzbügel 48 bis zum vorderen Gehäusebereich 18 erstreckt. Der Schutzbügel 48, der zentrale Gehäusebereich 16 und der Griff 44 umgeben eine Eingreiföffnung 50, in die der Benutzer mit seinen Fingern eingreifen kann.

Die Ventileinrichtung 22 ist in Figur 2 vergrößert dargestellt. Wie ersichtlich, weist der Durchgangskanal 30 einen geradlinigen ersten Kanalabschnitt 52 auf, der sich in Strömungsrichtung 54 der Reinigungsflüssigkeit an den Ventileinlass 26 anschließt. Im Abstand zum Ventileinlass 26 weist der erste Kanalabschnitt 52 eine erste radial nach innen gerichtete Stufe 56 auf, und in Strömungsrichtung 54 im Abstand zu ersten Stufe 56 weist der erste Kanalabschnitt 52 eine zweite radial nach innen gerichtete Stufe 58 auf. Stromabwärts der zweiten Stufe 58 bildet der erste Kanalabschnitt 52 einen Endbereich 60 aus. An den Endbereich 60 schließt sich ein zweiter Kanalabschnitt 62 an, der in einem Winkel zum ersten Kanalabschnitt 52 ausgerichtet ist, das heißt die Längsachse 64 des zweiten Kanalabschnitts 62 ist einem Winkel zur Längsachse 66 des ersten Kanalabschnitts ausgerichtet. In der dargestellten Ausführungsform beträgt der Winkel zwischen der Längsachse 64 und der Längsachse 66 mehr als 90°, insbesondere etwa 115°.

An den zweiten Kanalabschnitt 62 schließt sich bei der dargestellten Ausführungsform ein dritter Kanalabschnitt 68 des Durchgangskanals 30 an. Der dritte Kanalabschnitt 68 erstreckt sich vom zweiten Kanalabschnitt 62 bis zum Ventilauslass 28 des Ventilgehäuses 24. Die Längsachse 70 des dritten Kanalabschnitts 68 ist in einem Winkel zur Längsachse 64 des zweiten Kanalabschnitts 62 ausgerichtet. In der dargestellten Ausführungsform verläuft die Längsachse 70 des dritten Kanalabschnitts 68 senkrecht zur Längsachse 66 des ersten Kanalabschnitts 52.

Zusätzlich zum Durchgangskanal 30 weist das Ventilgehäuse 24 einen stufigen Stößelkanal 72 auf, der fluchtend zum ersten Kanalabschnitt 52 ausgerichtet ist und sich an den Endbereich 60 des ersten Kanalabschnitts 52 anschließt. Der Stößelkanal 72 erstreckt sich bis zu einer dem Ventileinlass 26 abgewandten Oberseite 74 des Ventilgehäuses 24. Ausgehend von der Oberseite 74 weist der Stößelkanal 72 einen Eingangsabschnitt 76 auf, an den sich über eine stufige Erweiterung 78 ein in den Endbereich 60 des ersten Kanalabschnitts 52 einmündender Ausgangsabschnitt 80 anschließt.

Ungefähr mittig zwischen dem Ventileinlass 26 und der ersten Stufe 56 weist der erste Kanalabschnitt 52 eine konische Verengung 82 auf, über die sich der Durchmesser des ersten Kanalabschnitts 52 verringert. Der Schlauchnippel 38 ist in den Bereich des ersten Kanalabschnitts zwischen dem Ventileinlass 26 und der ersten Stufe 56 eingesetzt. Der Schlauchnippel 38 weist eine Ringnut auf, in der ein Dichtring 86 angeordnet ist, der den Schlauchnippel 38 in einem Bereich stromabwärts der konischen Verengung 82 gegen die Wand des ersten Kanalabschnitts 52 abdichtet.

Der sich von der ersten Stufe 56 bis zur zweiten Stufe 58 erstreckende Bereich des ersten Kanalabschnitts 52 ist geradlinig, zylindrisch und stufenlos ausgestaltet und bildet einen Aufnahmebereich 88 aus. Ein Federhalter 90 stützt sich mit einem Stützflansch 92 an der ersten Stufe 56 ab und ist mit einem sich in Strömungsrichtung 54 an den Stützflansch 92 anschließenden Einpressbereich 94 in den Aufnahmebereich 88 eingepresst. Die erste Stufe 56 bildet eine dem Federhalter 90 zugeordnete Durchmesserverengung des Durchgangskanals 30 aus. Der Einpressbereich 94 bildet somit zusammen mit dem Aufnahmebereich 88 eine Presspassung aus. Der Einpressbereich 94 ist zylinderförmig ausgestaltet. An den Einpressbereich 94 schließt sich in Strömungsrichtung 54 ein Ausgangsbereich 96 des Federhalters 90 an. Der Außendurchmesser des Ausgangsbereichs 96 ist kleiner als der Außendurchmesser des Einpressbereichs 94. Der Ausgangsbereich 96 erstreckt sich bis zu einer der zweiten Stufe 58 zugewandten Endfläche 98 des Federhalters 90. In die Endfläche 98 sind zwei senkrecht zueinander ausgerichtete Nuten 100, 102 eingeformt sowie eine zentrale Vertiefung 104. Die Nuten 100, 102 weisen eine größere Tiefe auf als die zentrale Vertiefung 104.

In Längsrichtung, das heißt in Strömungsrichtung 54, wird der Federhalter 90 von einem Längskanal 106 durchgriffen, von dem aus die Nuten 100, 102 in radialer Richtung abzweigen.

An der zweiten Stufe 58 stützt sich ein aus einem Keramikmaterial hergestelltes Ventilsitzelement 108 ab, das als stufiger Hohlzylinder ausgestaltet ist und einen dem Federhalter 90 zugewandten Ventilsitz 110 ausbildet. Die zweite Stufe 58 bildet eine dem Ventilsitzelement 108 zugeordnete Durchmesserverengung des Durchgangskanals 30 aus. An den Ventilsitz 110 schließt sich koaxial zur Längsachse 66 des ersten Kanalabschnitts 52 eine das Ventilsitzelement 108 in Längsrichtung durchgreifende Durchgangsöffnung 112 an, die sich in Richtung des Endbereichs 60 des ersten Kanalabschnitts 52 konisch erweitert. Das Ventilsitzelement 108 ist rotationssymmetrisch zu einer Mittelachse 115 ausgestaltet. Dies wird insbesondere aus Figur 4 deutlich.

Das Ventilsitzelement 108 besteht bei der dargestellten Ausführungsform aus einer Aluminiumoxidkeramik, die einen Reinheitsgrad von mindestens 99,8% aufweist. Alternativ könnte das Ventilsitzelement 108 auch aus einer Dispersionskeramik auf Basis von Aluminiumoxid mit dispergiertem Zirkoniumoxid bestehen, d.h. aus einem ZTA-Material.

Das keramische Ventilsitzelement 108 weist einen Bereich mit verringertem Außendurchmesser auf in Form eines Kragens 114, der von einem Dichtring 116 umgeben ist und der mit einer Stützfläche 118 an der zweiten Stufe 58 anliegt. An den Kragen 114 schließt sich entgegen der Strömungsrichtung 54 der Reinigungsflüssigkeit eine radial nach außen gerichtete Schulter 120 an, über die sich der Außendurchmesser des Ventilsitzelements 108 stufig erweitert. Mittels des Dichtrings 116 ist das Ventilsitzelement 108 sowohl in axialer Richtung als auch in radialer Richtung bezogen auf die Längsachse 66 des ersten Kanalabschnitts 52 abgedichtet im ersten Kanalabschnitt 52 gehalten.

Wie aus Figur 4 deutlich wird, wird der Ventilsitz 110 von einer konischen Dichtfläche 111 gebildet. Das Ventilsitzelement 108 wurde in einem Sinterverfahren hergestellt und die Dichtfläche 111 wurde nachträglich bearbeitet, so dass sie eine hohe Oberflächengüte aufweist. Im dargestellten Ausführungsbeispiel wurde die Dichtfläche 111 geschliffen, sie könnte beispielsweise auch geläppt sein. Der Mittenrauwert der Dichtfläche 111 beträgt maximal 1,0 µm, insbesondere maximal 0,8 µm.

Bezogen auf die Strömungsrichtung 54 der Reinigungsflüssigkeit ist der Dichtfläche 111 eine ebenfalls konisch ausgestaltete Strömungsleitfläche 113 unmittelbar vorgelagert. Im Gegensatz zur Dichtfläche 111 wurde die Strömungsleitfläche 113 nicht geschliffen und auch keiner sonstigen Nachbearbeitung unterworfen.

Der Öffnungswinkel β der Strömungsleitfläche 113 ist größer als der Öffnungswinkel α der Dichtfläche 111. Im dargestellten Ausführungsbeispiel beträgt der Öffnungswinkel α etwa 65° bis 68° und der Öffnungswinkel β beträgt mindestens etwa 69°.

Bezogen auf die Strömungsrichtung 54 stromaufwärts des Ventilsitzelements 108 ist im Aufnahmebereich 88 des Durchgangskanals 30 ein Schließkörper 122 angeordnet, der im dargestellten Ausführungsbeispiel kugelförmig ausgestaltet ist. Der Schließkörper 122 besteht beim dargestellten Ausführungsbeispiel aus der gleichen Aluminiumoxidkeramik wie das Ventilsitzelement 108 und wurde ebenfalls in einem Sinterverfahren hergestellt. Auch für den Schließkörper 122 könnte alternativ eine Dispersionskeramik auf Basis von Aluminiumoxid mit dispergiertem Zirkoniumoxid zum Einsatz kommen.

In der in den Figuren 1, 2 und 3 dargestellten Schließstellung liegt der Schließkörper 122 am Ventilsitz 110 an. Mittels einer Schließfeder 124 wird der Schließkörper 122 mit einer Schließkraft beaufschlagt, so dass er gegen den Ventilsitz 110 gedrückt wird. Die Schließfeder 124 ist im dargestellten Ausführungsbeispiel als Schraubenfeder ausgebildet. Sie stützt sich mit ihrem dem Schließkörper 122 abgewandten Ende am Federhalter 90 ab, wobei sie in dessen zentrale Vertiefung 104 eintaucht. Mit ihrem dem Schließkörper 122 zugewandten Endbereich umgibt die Schließfeder 124 einen zylindrischen Federaufnahmeabschnitt 126 eines Kraftübertragungselements 128, über das die von der Schließfeder 124 ausgeübte Schließkraft auf dem Schließkörper 122 übertragen wird. Das Kraftübertagungselement 128 weist dem Schließkörper 122 zugewandt einen Schließkörperaufnahmeabschnitt 130 auf in Form einer Vertiefung, in die der Schließkörper 122 mit seinem dem Ventilsitz 110 abgewandten Endbereich eintaucht.

Der Stößelkanal 72 wird von einem Ventilstößel 132 durchgriffen, der sich bis zum Schließkörper 122 erstreckt und mit seinem freien Ende 134 aus der Oberseite 74 des Ventilgehäuses 24 herausragt. Im Bereich des Ausgangsabschnitts 80 des Stößelkanals 72 ist der Ventilstößel 132 von einem Dichtring 136 umgeben, der zwischen einem an der stufigen Erweiterung 78 des Stößelkanals 72 anliegenden Stützring 138 und einem im Abstand zum Stützring 138 angeordneten Abstreifring 140 positioniert ist. Der Stützring 138 vermeidet eine Spaltextrusion des Dichtrings 136, d.h. er stellt sicher, dass der Dichtring 136 unter der Wirkung sehr hoher Flüssigkeitsdrücke nicht in den Spalt zwischen dem Ventilstößel 132 und der Wand des Eingangsabschnitts 76 des Stößelkanals 72 gequetscht wird.

Wie nachfolgend näher erläutert, kann der Ventilstößel 132 kolinear zur Längsachse 66 des ersten Kanalabschnitts 52 verschoben werden, wobei seine Außenseite vom Abstreifring 140 abgestreift wird und dadurch etwaige Kalkablagerungen und sonstige Ablagerungen abrasiver Partikel beseitigt werden. Mittels einer in den Ausgangsabschnitt 80 eingepressten Klemmscheibe 142 sind der Stützring 138, der Abstreifring 140 und der Dichtring 136 im Ausgangsabschnitt 80 des Stößelkanals 72 gehalten.

Der Ventilstößel 132 kann durch Verschwenken eines Auslösehebels 144 in Richtung des Ventileinlasses 26 verschoben werden, so dass der Schließkörper 122 entgegen der Schließkraft der Schließfeder 124 vom Ventilsitz 110 abhebt und dadurch die Strömungsverbindung zwischen dem Ventileinlass 26 und dem Ventilauslass 28 freigibt. Der Auslösehebel 144 ist im Griff 44 angeordnet und um eine Schwenkachse 146 verschwenkbar an der ersten Gehäuseschale 14 und der in der Zeichnung nicht dargestellten zweiten Gehäuseschale gelagert. Er kann vom Benutzer mit dem Handballen aus seiner in Figur 1 dargestellten Ruhestellung in Richtung des vorderen Gehäusebereichs 18 verschwenkt werden. Die Schwenkachse 146 ist im freien Endbereich 46 des Griffs 44 angeordnet. In seiner Ruhestellung ragt der Auslösehebel 144 mit einer Betätigungsfläche 148 aus der dem vorderen Gehäusebereich 18 abgewandten Rückseite des Griffs 44 heraus.

Der Auslösehebel 144 wird von einer ersten Rückstellfeder 150 mit einer federelastischen Rückstellkraft beaufschlagt. Unter der Wirkung der ersten Rückstellfeder 150 nimmt der Auslösehebel 144 selbsttätig seine Ruhestellung ein, wenn der Benutzer den Auslösehebel 144 freigibt.

In der Ruhestellung wird der Auslösehebel 144 mittels eines ersten Arretierungsglieds 152 selbsttätig arretiert. Hierzu ist das erste Arretierungsglied 152 im Wesentlichen L-förmig ausgestaltet und im Griff 44 schwenkbar gelagert. Ein erster Schenkel 154 des ersten Arretierungsglieds 152 ragt in der Ruhestellung des Auslösehebels 144 aus der dem vorderen Gehäusebereich 18 zugewandten Vorderseite des Griffs 44 heraus. Ein dem Auslösehebel 144 zugewandter zweiter Schenkel 156 des ersten Arretierungsglieds 152 liegt in der Ruhestellung des Auslösehebels 144 mit seinem freien Ende 158 am Auslösehebel 144 an und hindert diesen an einer Schwenkbewegung. Mittels einer zweiten Rückstellfeder 160 wird das erste Arretierungsglied 152 in seine in Figur 1 dargestellte Arretierungsstellung gedrückt. Umgreift der Benutzer mit seiner Hand den Griff 44, so verschwenkt er mit seinen Fingern intuitiv das erste Arretierungsglied 152 entgegen der Federkraft der zweiten Rückstellfeder 160 in eine Stellung, in der der zweite Schenkel 156 in eine Ausnehmung 162 des Auslösehebels 144 eintauchen kann und dadurch der Auslösehebel 144 vom ersten Arretierungsglied 152 ungehindert um die Schwenkachse 146 verschwenkt werden kann. Gibt der Benutzer den Griff 44 wieder frei, so wird der Auslösehebel 144 von der ersten Rückstellfeder 150 selbsttätig in seine Ruhestellung verschwenkt und das erste Arretierungsglied 152 wird von der zweiten Rückstellfeder 160 selbsttätig in die Arretierungsstellung verschwenkt, in der es den Auslösehebel 144 arretiert.

Eine Schwenkbewegung des Auslösehebels 144 in Richtung des vorderen Gehäusebereichs 18 wird über einen im zentralen Gehäusebereich 16 angeordneten Kopplungshebel 164 auf den Ventilstößel 132 übertragen. Der Kopplungshebel 164 ist im dargestellten Ausführungsbeispiel am Ventilgehäuse 24 um eine Kopplungsachse 166 verschwenkbar gelagert. Die Kopplungsachse 166 ist parallel zur Schwenkachse 146 ausgerichtet. In geringem Abstand zur Kopplungsachse 166 weist der Kopplungshebel 164 ein justierbares Kraftbeaufschlagungselement 168 auf, das am freien Ende des Ventilstößels 132 anliegt. An seinem dem Auslösehebel 144 zugewandten hinteren Ende weist der Kopplungshebel 164 im Abstand zueinander eine erste Kopplungsrolle 170 und eine zweite Kopplungsrolle 172 auf, die beim Verschwenken des Auslösehebels 144 in Richtung des vorderen Gehäusebereichs 18 nacheinander jeweils an einem Bereich einer Führungsbahn 174 entlanggleiten, die von einer dem Kopplungshebel 164 zugewandten Stirnseite 176 des Auslösehebels 144 gebildet wird. Wird der Auslösehebel 144 in Richtung des vorderen Gehäusebereichs 18 verschwenkt, so gleitet zunächst die erste Kopplungsrolle 170 an einem hinteren Endbereich der Führungsbahn 174 entlang und der Kopplungshebel 164 wird derart verschwenkt, dass das Kraftbeaufschlagungselement 168 den Ventilstößel 132 in Richtung des Einlasses 26 des Ventilgehäuses 24 verschiebt. Beim weiteren Verschwenken des Auslösehebels 144 in Richtung des vorderen Gehäusebereichs 18 hebt die erste Kopplungsrolle 170 von der Führungsbahn 174 ab und die zweite Kopplungsrolle 172 gleitet an einem vorderen Endbereich der Führungsbahn 174 entlang, so dass der Kopplungshebel 164 weiter verschwenkt wird und dadurch der Ventilstößel 132 weiter in Richtung des Einlasses 26 verschoben wird, bis der Schließkörper 122 seine Offenstellung erreicht.

Gibt der Benutzer den Auslösehebel 144 wieder frei, so entfällt die vom Auslösehebel 144 auf den Kopplungshebel 164 einwirkende Betätigungskraft, so dass der Schließkörper 122 unter der Wirkung der von der Schließfeder 124 ausgeübten Schließkraft wieder seine Schließstellung einnimmt, wobei der Ventilstößel 132 in die dem Ventileinlass 26 abgewandte Richtung verschoben wird und dadurch auch der Kopplungshebel 164 wieder in seine ursprüngliche Stellung zurück verschwenkt wird.

Nimmt der Auslösehebel 144 seine in Figur 1 dargestellte Ruhestellung ein, so kann der Kopplungshebel 164 mit Hilfe eines zweiten Arretierungsgliedes 178 arretiert werden. Das zweite Arretierungsglied 178 bildet einen an der ersten Gehäuseschale 14 und an der zweiten Gehäuseschale verschiebbar gelagerten Schiebekörper 180 aus, der in seiner in Figur 1 dargestellten Sperrstellung mit einem dem Kopplungshebel 164 zugewandten Vorsprung 182 an der der ersten Kopplungsrolle 170 abgewandten Oberseite des Kopplungshebels 164 unmittelbar anliegt oder in geringem Abstand zur Oberseite des Kopplungshebels 164 angeordnet ist. Eine Schwenkbewegung des Kopplungshebels 164 und damit auch eine Schwenkbewegung des Auslösehebels 144 wird somit mit Hilfe des Schiebekörpers 180 zuverlässig unterbunden, wenn der Schiebekörper 180 seine in Figur 1 dargestellte Sperrstellung einnimmt. Aus dieser Sperrstellung kann der Schiebekörper 180 in die dem vorderen Gehäusebereich 18 abgewandte Richtung nach hinten in eine in der Zeichnung nicht dargestellte Parkstellung verschoben werden, so dass der Vorsprung 182 den Kopplungshebel 164 freigibt und dieser vom Auslösehebel 144 über die erste Kopplungsrolle 170 und die zweite Kopplungsrolle 172 verschwenkt werden kann. Sowohl in der Sperrstellung als auch in der Parkstellung kann der Schiebekörper mittels geeigneter Rastelemente mit dem Pistolengehäuse 12 verrastet werden.

Aufgrund des Einsatzes einer Aluminiumoxidkeramik mit hohem Reinheitsgrad (mindestens 99,8%) oder alternativ einer Dispersionskeramik auf Basis von Aluminiumoxid mit dispergiertem Zirkoniumoxid für das Ventilsitzelement 108 und den Schließkörper 122 weisen die Ventileinrichtung 22 und die Ventilpistole 10 eine hohe Belastbarkeit und eine lange Lebensdauer auf.

Die Ventileinrichtung 22 und die Ventilpistole 10 sind kostengünstig herstellbar. Zur Montage der Ventileinrichtung 22 können der Stützring 138 und der Abstreifring 140 zusammen mit dem Dichtring 136 über den Ventileinlass 26 und den ersten Kanalabschnitt 52 in den Ausgangsabschnitt 80 des Stößelkanals 72 eingesetzt werden. Anschließend kann die Klemmscheibe 142 über den Ventileinlass 26 und den ersten Kanalabschnitt 52 in den Ausgangsabschnitt 80 des Stößelkanals 72 eingepresst werden. In einem anschließenden Montageschritt kann das aus einem Keramikmaterial hergestellte Ventilsitzelement 108 zusammen mit dem Dichtring 116 über den Ventileinlass 26 in den Aufnahmebereich 88 so weit eingesetzt werden, bis die Stirnseite 118 des Kragens 114 an der zweiten Stufe 58 des ersten Kanalabschnitts 52 anliegt. In einem nachfolgenden Montageschritt können der ebenfalls aus einem Keramikmaterial hergestellte Schließkörper 122 und die Schließfeder 124 zusammen mit dem Kraftübertragungselement 128 über den Ventileinlass 26 in den Aufnahmebereich 88 eingesetzt werden, und in einem weiteren Montageschritt kann der Federhalter 90 mit seinem Einpressbereich 94 so weit in den Aufnahmebereich 88 eingepresst werden, dass der Stützflansch 92 an der ersten Stufe 56 des ersten Kanalabschnitts 52 anliegt. Abschließend kann dann der Ventilstößel 132 von der Oberseite 74 des Ventilgehäuses 24 aus in den Stößelkanal 72 eingeführt werden, wobei er den Stützring 138, den Dichtring 136, den Abstreifring 140 und die Klemmscheibe 142 durchgreift und schließlich am keramischen Schließkörper 122 zur Anlage gelangt.

## Patentansprüche

1. Ventileinrichtung für ein Hochdruckreinigungsgerät zur Steuerung der Strömung einer Reinigungsflüssigkeit, insbesondere zur kontrollierten Abgabe einer Reinigungsflüssigkeit, mit einem Ventilgehäuse (24), das einen sich von einem Ventileinlass (26) zu einem Ventilauslass (28) erstreckenden Durchgangskanal (30) aufweist, in dem ein Ventilsitzelement (108) angeordnet ist, das einen Ventilsitz (110) ausbildet, und in dem ein Schließkörper (122) angeordnet ist, der von einer Schließfeder (124) mit einer Schließkraft in Richtung auf den Ventilsitz (110) beaufschlagt ist und in einer Schließstellung am Ventilsitz (110) anliegt und durch Verschieben eines Ventilstößels (132) in eine zum Ventilsitz (110) beabstandete Offenstellung bewegbar ist, **dadurch gekennzeichnet, dass** das Ventilsitzelement (108) zumindest in einem den Ventilsitz (110) ausbildenden Ventilsitzbereich aus einer Aluminiumoxidkeramik mit einem Reinheitsgrad von mindestens 99,8% oder aus einer Dispersionskeramik auf Basis von Aluminiumoxid mit dispergiertem Zirkoniumoxid besteht, und dass das Ventilsitzelement (108) eine konische Dichtfläche (111) aufweist, die den Ventilsitz (110) ausbildet, sowie eine der Dichtfläche (111) in Strömungsrichtung (54) der Reinigungsflüssigkeit unmittelbar vorgelagerte Strömungsleitfläche (113), die sich in Strömungsrichtung (54) der Reinigungsflüssigkeit verjüngt.

2. Ventileinrichtung nach Anspruch 1, **dadurch gekennzeichnet, dass** der Schließkörper (122) zumindest in einem in der Schließstellung am Ventilsitz (110) anliegenden Anlagebereich aus einer Aluminiumoxidkeramik mit einem Reinheitsgrad von mindestens 99,8% oder aus einer Dispersionskeramik auf Basis von Aluminiumoxid mit dispergiertem Zirkoniumoxid besteht.

3. Ventileinrichtung nach Anspruch 1 oder 2, **dadurch gekennzeichnet, dass** das Ventilsitzelement (108) und/oder der Schließkörper (122) vollständig aus einer Aluminiumoxidkeramik mit einem Reinheitsgrad von mindestens 99,8% oder aus einer Dispersionskeramik auf Basis von Aluminiumoxid mit dispergiertem Zirkoniumoxid bestehen.

4. Ventileinrichtung nach Anspruch 3, **dadurch gekennzeichnet, dass** das Ventilsitzelement (108) und der Schließkörper (122) aus dem gleichen Keramikmaterial bestehen.

5. Ventileinrichtung nach einem der voranstehenden Ansprüche, **dadurch gekennzeichnet, dass** die Dichtfläche (111) geschliffen oder geläppt ist.

6. Ventileinrichtung nach einem der voranstehenden Ansprüche, **dadurch gekennzeichnet, dass** die Strömungsleitfläche (113) konisch ausgestaltet ist.

7. Ventileinrichtung nach Anspruch 6, **dadurch gekennzeichnet, dass** der Öffnungswinkel (β) der Strömungsleitfläche (113) größer ist als der Öffnungswinkel (α) der Dichtfläche (111).

8. Ventileinrichtung nach einem der voranstehenden Ansprüche, **dadurch gekennzeichnet, dass** das Ventilsitzelement (108) rotationssymmetrisch zu einer Mittelachse (115) ausgestaltet ist.

9. Ventileinrichtung nach einem der voranstehenden Ansprüche, **dadurch gekennzeichnet, dass** das Ventilsitzelement (108) eine dem Ventileinlass (26) abgewandte Stützfläche (118) aufweist, mit der es an einer dem Ventilsitzelement (108) zugeordneten Durchmesserverengung des Durchgangskanals (30) anliegt.

10. Ventileinrichtung nach Anspruch 9, **dadurch gekennzeichnet, dass** die dem Ventilsitzelement (108) zugeordnete Durchmesserverengung eine radial nach innen gerichtete Stufe (58) ausbildet.

11. Ventileinrichtung nach Anspruch 9 oder 10, **dadurch gekennzeichnet, dass** das Ventilsitzelement (108) eine die Stützfläche (118) in Umfangsrichtung umgebende Ausnehmung (120) aufweist, in der ein Dichtelement (116) angeordnet ist.

12. Ventileinrichtung nach Anspruch 9, 10 oder 11, **dadurch gekennzeichnet, dass** das Ventilsitzelement (108) eine sich in Strömungsrichtung (54) der Reinigungsflüssigkeit an den Ventilsitz (110) anschließende, sich koaxial zu einer Mittelachse (115) des Ventilsitzelements (108) erstreckende Durchgangsöffnung (112) aufweist, die sich in einem dem Ventilsitz (110) abgewandten Endabschnitt in Strömungsrichtung (54) der Reinigungsflüssigkeit kontinuierlich erweitert.

13. Ventileinrichtung nach Anspruch 12, **dadurch gekennzeichnet, dass** der Durchmesser des Durchgangskanals (30) in dem sich in Strömungsrichtung (54) der Reinigungsflüssigkeit unmittelbar an das Ventilsitzelement (108) anschließenden Bereich größer ist als der größte Durchmesser des Endabschnitts der Durchgangsöffnung (112) des Ventilsitzelements (108).

14. Ventileinrichtung nach einem der voranstehenden Ansprüche, **dadurch gekennzeichnet, dass** im Durchgangskanal (30) bezogen auf die Strömungsrichtung (54) der Reinigungsflüssigkeit stromaufwärts des Ventilsitzelements (108) ein Federhalter (90) festgelegt ist, an dem sich die Schließfeder (124) abstützt.

15. Ventileinrichtung nach Anspruch 14, **dadurch gekennzeichnet, dass** der Federhalter (90) in einen Aufnahmeabschnitt (88) des Durchgangskanals (30) eingepresst ist, wobei das Ventilsitzelement (108), der Schließkörper (122) und die Schließfeder (124) im Aufnahmeabschnitt (88) angeordnet sind.

16. Ventileinrichtung nach Anspruch 15, **dadurch gekennzeichnet, dass** der Aufnahmeabschnitt (88) geradlinig, zylindrisch und stufenlos ausgebildet ist.

17. Ventileinrichtung nach Anspruch 14, 15 oder 16, **dadurch gekennzeichnet, dass** der Durchgangskanal (30) eine dem Federhalter (90) zugeordnete Durchmesserverengung aufweist, an der sich der Federhalter (90) abstützt.

18. Ventileinrichtung nach Anspruch 17, **dadurch gekennzeichnet, dass** der Federhalter (90) einen Stützflansch (92) aufweist, der an der dem Federhalter (90) zugeordneten Durchmesserverengung anliegt.

19. Ventileinrichtung nach Anspruch 17 oder 18, **dadurch gekennzeichnet, dass** die dem Federhalter (90) zugeordnete Durchmesserverengung in Form einer radial nach innen gerichteten Stufe (56) ausgebildet ist.

20. Ventileinrichtung nach einem der voranstehenden Ansprüche, **dadurch gekennzeichnet, dass** zwischen der Schließfeder (124) und dem Schließkörper (122) ein Kraftübertragungselement (128) angeordnet ist.

21. Ventileinrichtung nach Anspruch 20, **dadurch gekennzeichnet, dass** das Kraftübertragungselement (128) aus einem nicht-keramischen Werkstoff besteht.

22. Ventileinrichtung nach Anspruch 20 oder 21, **dadurch gekennzeichnet, dass** das Kraftübertragungselement (128) einen Federaufnahmeabschnitt (126) zur Aufnahme eines dem Kraftübertragungselement (128) zugewandten Endbereichs der Schließfeder (124) und einen Schließkörperaufnahmeabschnitt (130) zur Aufnahme eines dem Kraftübertragungselement (128) zugewandten Endbereichs des Schließkörpers (122) aufweist.

23. Ventilpistole für ein Hochdruckreinigungsgerät mit einer Ventileinrichtung (22) nach einem der voranstehenden Ansprüche und mit einem mechanisch mit dem Ventilstößel (132) gekoppelten Auslösehebel (144), der um eine Schwenkachse (146) verschwenkbar gelagert ist.

## Claims

1. Valve device for a high-pressure cleaning appliance for controlling the flow of a cleaning liquid, in particular for dispensing a cleaning liquid in a controlled manner, having a valve housing (24) that comprises a through-channel (30) extending from a valve inlet (26) to a valve outlet (28), in which a valve seat element (108) that forms a valve seat (110) is arranged and in which a closing body (122) is arranged that is applied with a closing force in the direction of the valve seat (110) by a closing spring (124) and abuts against the valve seat (110) in a closing position and is movable into an open position at a distance from the valve seat (110) by displacing a valve plunger (132), **characterized in that** the valve seat element (108) consists, at least in a valve seat region forming the valve seat (110), of an aluminum oxide ceramic with a degree of purity of at least 99.8% or of a dispersion ceramic on the basis of aluminum oxide with dispersed zirconium oxide, and **in that** the valve seat element (108) has a conical sealing surface (111) that forms the valve seat (110), as well as a flow-guiding surface (113) which is arranged directly upstream of the sealing surface (111) in the flow direction (54) of the cleaning liquid and tapers in the flow direction (54) of the cleaning liquid.

2. Valve device in accordance with Claim 1, **characterized in that** the closing body (122) consists, at least in an abutment region adjoining the valve seat (110) in the closing position, of an aluminum oxide ceramic with a degree of purity of at least 99.8% or of a dispersion ceramic on the basis of aluminum oxide with dispersed zirconium oxide.

3. Valve device in accordance with Claim 1 or 2, **characterized in that** the valve seat element (108) and/or the closing body (122) consist entirely of an aluminum oxide ceramic with a degree of purity of at least 99.8% or of a dispersion ceramic on the basis of aluminum oxide with dispersed zirconium oxide.

4. Valve device in accordance with Claim 3, **characterized in that** the valve seat element (108) and the closing body (122) consist of the same ceramic material.

5. Valve device in accordance with any one of the preceding Claims, **characterized in that** the sealing surface (111) is ground or lapped.

6. Valve device in accordance with any one of the preceding Claims, **characterized in that** the flow-guiding surface (113) is of conical configuration.

7. Valve device in accordance with Claim 6, **characterized in that** the opening angle (β) of the flow-guiding surface (113) is greater than the opening angle (α) of the sealing surface (111).

8. Valve device in accordance with any one of the preceding Claims, **characterized in that** the valve seat element (108) is configured rotationally symmetrical to a middle axis (115).

9. Valve device in accordance with any one of the preceding Claims, **characterized in that** the valve seat element (108) comprises a supporting surface (118) remote from the valve inlet (26), with which it abuts against a diameter constriction of the through-channel (30) associated with the valve seat element (108).

10. Valve device in accordance with Claim 9, **characterized in that** the diameter constriction associated with the valve seat element (108) forms a radially inwardly directed step (58).

11. Valve device in accordance with Claim 9 or 10, **characterized in that** the valve seat element (108) comprises a recess (120) which surrounds the supporting surface (118) in the circumferential direction and in which a sealing element (116) is arranged.

12. Valve device in accordance with Claim 9, 10, or 11, **characterized in that** the valve seat element (108) comprises a through-opening (112) which adjoins the valve seat (110) in the flow direction (54) of the cleaning liquid, extends coaxially to a middle axis (115) of the valve seat element (108), and continuously expands in the flow direction (54) of the cleaning liquid in an end portion remote from the valve seat (110).

13. Valve device in accordance with Claim 12, **characterized in that** the diameter of the through-channel (30) in the region directly adjoining the valve seat element (108) in the flow direction (54) of the cleaning liquid is greater than the greatest diameter of the end portion of the through-opening (112) of the valve seat element (108).

14. Valve device in accordance with any one of the preceding Clams, **characterized in that** a spring holder (90) is fixed in the through-channel (30) upstream of the valve seat element (108) in relation to the flow direction (54) of the cleaning liquid, on which spring holder (90) the closing spring (124) is supported.

15. Valve device in accordance with Claim 14, **characterized in that** the spring holder (90) is pressed into a receiving portion (88) of the through-channel (30), wherein the valve seat element (108), the closing body (122), and the closing spring (124) are arranged in the receiving portion (88).

16. Valve device in accordance with Claim 15, **characterized in that** the receiving portion (88) is of rectilinear, cylindrical, and stepless configuration.

17. Valve device in accordance with Claim 14, 15, or 16, **characterized in that** the through-channel (30) comprises a diameter constriction associated with the spring holder (90), on which the spring holder (90) is supported.

18. Valve device in accordance with Claim 17, **characterized in that** the spring holder (90) comprises a supporting flange (92) which abuts against the diameter constriction associated with the spring holder (90).

19. Valve device in accordance with Claim 17 or 18, **characterized in that** the diameter constriction associated with the spring holder (90) is configured in the form of a radially inwardly directed step (56).

20. Valve device in accordance with any one of the preceding Claims, **characterized in that** a force-transmission element (128) is arranged between the closing spring (124) and the closing body (122).

21. Valve device in accordance with Claim 20, **characterized in that** the force-transmission element (128) consists of a non-ceramic material.

22. Valve device in accordance with Claim 20 or 21, **characterized in that** the force-transmission element (128) comprises a spring receiving portion (126) for accommodating an end region of the closing spring (124), which faces the force-transmission element (128), and a closing body receiving portion (130) for accommodating an end region of the closing body (122), which faces the force-transmission element (128).

23. Valve gun for a high-pressure cleaning appliance having a valve device (22) in accordance with any one of the preceding Claims and having a triggering lever (144) which is mechanically coupled to the valve plunger (132) and is mounted so as to be pivotable about a pivotal axis (146).

## Revendications

1. Dispositif de soupape pour un appareil de nettoyage haute pression pour la commande de l'écoulement d'un liquide de nettoyage, en particulier pour la distribution contrôlée d'un liquide de nettoyage, avec un carter de soupape (24), qui présente un canal de passage (30), s'étendant d'une entrée de soupape (26) à une sortie de soupape (28), dans lequel est disposé un élément formant siège de soupape (108), qui réalise un siège de soupape (110), et dans lequel est disposé un corps de fermeture (122), qui est soumis par un ressort de fermeture (124) à l'effet d'une force de fermeture en direction du siège de soupape (110) et, dans une position de fermeture, s'applique contre le siège de soupape (110), et, par coulissement d'un poussoir de soupape (132), peut être déplacé dans une position d'ouverture espacée du siège de soupape (110), **caractérisé en ce que** l'élément formant siège de soupape (108), au moins dans une zone de siège de soupape réalisant le siège de soupape (110), est constitué d'une céramique d'oxyde d'aluminium avec un degré de pureté d'au moins 99,8 % ou d'une céramique de dispersion à base d'oxyde d'aluminium avec de l'oxyde de zirconium dispersé, et que l'élément formant siège de soupape (108) présente une surface d'étanchéité conique (111), qui réalise le siège de soupape (110), ainsi qu'une surface de guidage d'écoulement (113), située directement en amont de la surface d'étanchéité (111) dans le sens d'écoulement (54) du liquide de nettoyage, qui s'amincit dans le sens d'écoulement (54) du liquide de nettoyage.

2. Dispositif de soupape selon la revendication 1, **caractérisé en ce que** le corps de fermeture (122) est constitué, au moins dans une zone d'appui s'appliquant contre le siège de soupape (110) dans la position de fermeture, d'une céramique d'oxyde d'aluminium avec un degré de pureté d'au moins 99,8 % ou d'une céramique de dispersion à base d'oxyde d'aluminium avec de l'oxyde de zirconium dispersé.

3. Dispositif de soupape selon la revendication 1 ou 2, **caractérisé en ce que** l'élément formant siège de soupape (108) et/ou le corps de fermeture (122) sont constitués entièrement d'une céramique d'oxyde d'aluminium avec un degré de pureté d'au moins 99,8 % ou d'une céramique de dispersion à base d'oxyde d'aluminium avec de l'oxyde de zirconium dispersé.

4. Dispositif de soupape selon la revendication 3, **caractérisé en ce que** l'élément formant siège de soupape (108) et le corps de fermeture (122) sont constitués du même matériau céramique.

5. Dispositif de soupape selon l'une quelconque des revendications précédentes, **caractérisé en ce que** la surface d'étanchéité (111) est rectifiée ou rodée.

6. Dispositif de soupape selon l'une quelconque des revendications précédentes, **caractérisé en ce que** la surface de guidage d'écoulement (113) est conçue de manière conique.

7. Dispositif de soupape selon la revendication 6, **caractérisé en ce que** l'angle d'ouverture (β) de la surface de guidage d'écoulement (113) est supérieur à l'angle d'ouverture (α) de la surface d'étanchéité (111).

8. Dispositif de soupape selon l'une quelconque des revendications précédentes, **caractérisé en ce que** l'élément formant siège de soupape (108) est conçu à symétrie de rotation par rapport à un axe médian (115).

9. Dispositif de soupape selon l'une quelconque des revendications précédentes, **caractérisé en ce que** l'élément formant siège de soupape (108) présente une surface de support (118), opposée à l'entrée de soupape (26), avec laquelle il s'applique contre un rétrécissement de diamètre, associé à l'élément formant siège de soupape (108), du canal de passage (30).

10. Dispositif de soupape selon la revendication 9, **caractérisé en ce que** le rétrécissement de diamètre associé à l'élément de siège de soupape (108) réalise un étage (58) dirigé radialement vers l'intérieur.

11. Dispositif de soupape selon la revendication 9 ou 10, **caractérisé en ce que** l'élément formant siège de soupape (108) présente un évidement (120), entourant la surface de support (118) dans la direction périphérique, dans lequel est disposé un élément d'étanchéité (116).

12. Dispositif de soupape selon la revendication 9, 10 ou 11, **caractérisé en ce que** l'élément formant siège de soupape (108) présente une ouverture de passage (112), se raccordant au siège de soupape (110) dans le sens d'écoulement (54) du liquide de nettoyage, s'étendant de manière coaxiale par rapport à un axe médian (115) de l'élément formant siège de soupape (108), qui s'élargit de manière continue dans une section d'extrémité opposée au siège de soupape (110) dans le sens d'écoulement (54) du liquide de nettoyage.

13. Dispositif de soupape selon la revendication 12, **caractérisé en ce que** le diamètre du canal de passage (30), dans la zone se raccordant directement à l'élément formant siège de soupape (108) dans le sens d'écoulement (54) du liquide de nettoyage, est supérieur au plus grand diamètre de la section d'extrémité de l'ouverture de passage (112) de l'élément formant siège de soupape (108) .

14. Dispositif de soupape selon l'une quelconque des revendications précédentes, **caractérisé en ce qu'**un porte-ressort (90), sur lequel le ressort de fermeture (124) s'appuie, est fixé dans le canal de passage (30) en amont de l'élément formant siège de soupape (108) par rapport au sens d'écoulement (54) du liquide de nettoyage.

15. Dispositif de soupape selon la revendication 14, **caractérisé en ce que** le porte-ressort (90) est enfoncé dans une section de logement (88) du canal de passage (30), dans lequel l'élément formant siège de soupape (108), le corps de fermeture (122) et le ressort de fermeture (124) sont disposés dans la section de logement (88).

16. Dispositif de soupape selon la revendication 15, **caractérisé en ce que** la section de logement (88) est réalisée de manière rectiligne, cylindrique et continue.

17. Dispositif de soupape selon la revendication 14, 15 ou 16, **caractérisé en ce que** le canal de passage (30) présente un rétrécissement de diamètre, associé au porte-ressort (90), sur lequel le porte-ressort (90) s'appuie.

18. Dispositif de soupape selon la revendication 17, **caractérisé en ce que** le porte-ressort (90) présente une bride de support (92), qui s'applique contre le rétrécissement de diamètre associé au porte-ressort (90).

19. Dispositif de soupape selon la revendication 17 ou 18, **caractérisé en ce que** le rétrécissement de diamètre associé au porte-ressort (90) est réalisé sous forme d'un étage (56) dirigé radialement vers l'intérieur.

20. Dispositif de soupape selon l'une quelconque des revendications précédentes, **caractérisé en ce qu'**un élément de transmission de force (128) est disposé entre le ressort de fermeture (124) et le corps de fermeture (122) .

21. Dispositif de soupape selon la revendication 20, **caractérisé en ce que** l'élément de transmission de force (128) est constitué d'un matériau non céramique.

22. Dispositif de soupape selon la revendication 20 ou 21, **caractérisé en ce que** l'élément de transmission de force (128) présente une section de logement de ressort (126) destinée à loger une zone d'extrémité du ressort de fermeture (124) tournée vers l'élément de transmission de force (128) et une section de logement de corps de fermeture (130) destinée à loger une zone d'extrémité du corps de fermeture (122) tournée vers l'élément de transmission de force (128).

23. Pistolet à soupape pour un appareil de nettoyage à haute pression avec un dispositif de soupape (22) selon l'une quelconque des revendications précédentes et avec un levier de déclenchement (144), accouplé mécaniquement au poussoir de soupape (132), qui est monté pivotant autour d'un axe de pivotement (146).
